# EUROPÄISCHE PATENTANMELDUNG

(11) **EP 2 353 731 A1**
(43) Veröffentlichungstag der Anmeldung: **10.08.2011**
(21) Anmeldenummer: 10151806.6
(22) Anmeldetag: 27.01.2010
(51) Int. Cl.: B05C 5/02

(54) **Elektroauftragskopf zum Abgeben eines fliessfähigen Mediums und Vorrichtung mit einem solchen Elektroauftragskopf**

(71) Anmelder: Robatech AG, 5630 Muri (CH)
(72) Erfinder: Felix, Hanspeter, 4800 Zofingen (CH); Kappeler, Roman, 5630, Muri (CH); Müller, Heinz, 4460, Gelterkinden (CH)
(74) Vertreter: OK pat AG

(57) **Zusammenfassung**

Auftragskopf (15) zum Abgeben eines fließfähigen Mediums. Der Auftragskopf (15) umfasst eine Düsenkammer (10) im Inneren des Auftragskopfes (15) und eine Düsennadel (11), die im Inneren der Düsenkammer (10) bewegbar gelagert ist. Eine Öffnungsbewegung (P) der Düsennadel (11) gibt eine Austrittsöffnung (12) frei. Weiterhin sind ein Zufuhrkanal (13) und eine Zufuhrleitung vorgesehen, um das fließfähige Medium in die Düsenkammer (10) einbringen zu können. Ein Antrieb (20) erzeugt die Öffnungsbewegung (P) der Düsennadel (11). Der Auftragskopf (15) umfasst weiterhin einen Hebelarm (30), dessen erstes Extremalende (31) beweglich an einem rückwärtigen Ende (14) der Düsennadel (11) befestigt ist und dessen zweites Extremalende (32) mit dem Antrieb (20) verbunden ist. Es ist eine Membranaufhängung (33) mit einer Membrane (34) vorgesehen, wobei der Hebelarm (30) sich durch die Membrane (34) der Membranaufhängung (33) hindurch erstreckt. Die Membranaufhängung (33) dient dazu den Hebelarm (30) beweglich mit dem Auftragskopf (15) zu verbinden, und sie dient als Dichtung, um ein Austreten des fließfähigen Mediums zu verhindern.

## Beschreibung

Die Erfindung betrifft einen Auftragskopf zum Abgeben eines fließfähigen Mediums und eine Auftragsvorrichtung mit mindestens einem solchen Auftragskopf. Insbesondere geht es um das Abgeben von Klebstoffen und um die Verwendung von Heissleim.

### Hintergrund der Erfindung, Stand der Technik

In zahlreichen industriellen Bearbeitungsprozessen kommen Klebstoffe, Dichtmassen und ähnliche fließfähige Medien zur Anwendung, die in flüssiger Form auf ein Werkstück aufgetragen bzw. aufgespritzt werden.

Die entsprechenden Auftragsköpfe müssen robust sein und eine präzise, hochgenaue Abgabe des Mediums ermöglichen. Gleichzeitig sollten die Auftragsköpfe schnell schaltbar sein, um Klebstoffmengen portionieren oder punkt-, bzw. strichgenau auftragen zu können. Zusätzlich sollten die Auftragsköpfe nicht allzu groß sein, da in den entsprechenden Auftragsvorrichtungen häufig nur begrenzt Platz zur Verfügung steht.

Falls Heißleim zu verarbeiten ist, stellen sich weitere Probleme. So kann zum Beispiel die große Hitze im Inneren eines Auftragskopfes der Antriebseinheit schaden.

Es stellt sich die Aufgabe, einen präzise arbeitenden und zuverlässigen Auftragskopf bereitzustellen, der einen Teil der Nachteile vorbekannter Lösungen vermeidet oder ganz behebt.

Die Aufgabe wird gelöst durch einen Auftragskopf nach Anspruch 1 und durch eine Auftragsvorrichtung nach Anspruch 5.

Ein erster erfindungsgemässer Auftragskopf ist speziell zum Abgeben eines fließfähigen Mediums ausgelegt. Er umfasst eine Düsenkammer im Inneren des Auftragskopfes und eine Düsennadel, die im Inneren der Düsenkammer bewegbar gelagert ist. Die Düsennadel führt eine Öffnungsbewegung aus und gibt jeweils für kurze Zeit eine Austrittsöffnung frei. Es ist ein Zufuhrkanal vorhanden, der mit der Düsenkammer verbunden und mit einer Zufuhrleitung strömungstechnisch verbindbar ist. Durch die Zufuhrleitung und den Zufuhrkanal kann das fließfähige Medium in die Düsenkammer eingebracht werden. Ein Antrieb erzeugt die Öffnungsbewegung der Düsennadel. Es ist ein Hebelarm vorhanden, dessen erstes Extremalende beweglich an einem rückwärtigen Ende der Düsennadel befestigt und dessen zweites Extremalende mit dem Antrieb verbunden ist. Weiterhin umfasst der Auftragskopf eine Membranaufhängung mit einer Membrane. Der Hebelarm erstreckt sich durch die Membrane der Membranaufhängung hindurch, die dazu dient den Hebelarm beweglich mit dem Auftragskopf zu verbinden. Weiterhin dient die Membranaufhängung als Dichtung, um ein Austreten des fließfähigen Mediums aus der Düsenkammer zu verhindern.

Je nach Ausführungsform kann die Membrane mindestens einen Dichtring umfasst, der als Dichtung und zum elastischen Einspannen der Membrane in dem Auftragskopf dient. Diese Ausführungsform bietet eine verbesserte Dichtung z.B. gegen austretenden Klebstoff.

Besonders bevorzugt ist eine Ausführungsform bei der es sich um eine metallische Membrane handelt, die besonders schnelle Hin- und Herbewegungen ausführen kann und damit ein schnelles Öffnen und Schliessen der Austrittsöffnung erlaubt. Eine solche metallische Membrane ist besonders geeignet für Wechsellast mit hoher Frequenz, d.h. für Ausführungsformen bei denen ein sehr schnelles Öffnen und Schliessen erforderlich ist.

Die Erfindung eignet sich ganz besonders für thermoplastische (Hotmelt) Klebstoffe.

In den Unteransprüchen sind weitere vorteilhafte Ausgestaltungsformen der Erfindung aufgeführt.

### Abbildungen

Im Folgenden werden weitere Einzelheiten und Vorteile der Erfindung anhand von Ausführungsbeispielen und teilweise mit Bezug auf die Zeichnung ausführlich beschrieben. Alle Figuren sind schematisiert und nicht maßstäblich, und entsprechende konstruktive Elemente sind in den verschiedenen Figuren mit gleichen Bezugszeichen versehen, auch wenn sie im Einzelnen unterschiedlich gestaltet sind. Es zeigen:
- **Fig. 1**: eine schematische Perspektivansicht einer ersten Ausführungsform der Erfindung;
- **Fig. 2**: eine schematische Schnittansicht einer weiteren Ausführungsform der Erfindung;
- **Fig. 3A**: eine Draufsicht einer Membrane einer weiteren Ausführungsform der Erfindung;
- **Fig. 3B**: eine perspektivische Schnittansicht einer Membranaufhängung einer weiteren Ausführungsform der Erfindung;
- **Fig. 4**: eine vergrößerte schematische Schnittansicht einer weiteren Ausführungsform der Erfindung;
- **Fig. 5**: eine schematische Seitenansicht einer weiteren Ausführungsform der Erfindung;
- **Fig. 6A**: eine Schnittdarstellung einer weiteren Ausführungsform der Erfindung, in der eine bevorzugte thermisch-entkoppelte Verbindung zwischen einem Antrieb und einem Auftragskopf zu erkennen ist;
- **Fig. 6B**: eine vergrösserte Schnittdarstellung der Fig. 6A.

### Detaillierte Beschreibung der Ausführungsbeispiele

Im Folgenden wird das Prinzip der Erfindung anhand einer ersten Ausführungsform beschrieben. In Fig. 1 ist eine Auftragsvorrichtung 100 mit mehreren in einer Reihe angeordneten Auftragsköpfen 15, Düsenaustrittsöffnungen 12 und mit individuell schaltbaren Klebstoffzufuhrleitungen 16 gezeigt.

Jede der Austrittsöffnungen 12 ist an oder in einem jeweiligen Auftragskopf 15 ausgebildet. Jeder Auftragskopf 15 ist speziell zum Abgeben eines fließfähigen Mediums M, vorzugsweise von Klebstoff, ausgelegt und umfasst eine Düsenkammer 10 im Inneren des Auftragskopfes 15. Eine Düsennadel 11 ist im Inneren der Düsenkammer 10 auf- und abbewegbar gelagert, wobei sie durch eine Öffnungsbewegung P der Düsennadel 11 die Austrittsöffnung 12 freigibt. Im Fig. 2 ist ein Pfeil P gezeigt, der nach oben gerichtet ist. Eine Öffnungsbewegung in Pfeilrichtung hebt die Düsennadel 11 an und diese gibt die Austrittsöffnungen 12 frei, so dass das Medium M aus der Düsenkammer 10 durch die Austrittsöffnungen 12 hindurch austreten kann. In Fig. 1 geben vier Auftragsköpfe 15 gleichzeitig permanent ein Medium M in streifenfömigen Bahnen (Raupen) ab. Die Streifenform entsteht aufgrund des Vorbeibewegens z.B. einer Papierbahn K. Die entsprechende Bewegungsrichtung ist mit V gekennzeichnet.

Im Inneren ist ein Zufuhrkanal 13 vorgesehen, der mit der Düsenkammer 10 verbunden ist. Der Zufuhrkanal 13 ist mit einer Zufuhrleitung 16 strömungstechnisch verbindbar, um das fließfähige Medium M in die Düsenkammer 10 einbringen zu können. In Fig. 1 sind vier separate Zufuhrleitungen 16 angedeutet. Es kann aber auch eine gemeinsame Zufuhrleitung 16 für mehrere Auftragsköpfe 15 zum Einsatz kommen.

Weiterhin ist ein Antrieb 20 zum Erzeugen der Öffnungsbewegung P der Düsennadel 11 vorgesehen. In Fig. 1 ist der Antrieb 20 an die Auftragsköpfe 15 angesetzt oder angeflanscht. Vorzugsweise umfasst der Antrieb 20 einen eigenen Antrieb 20 pro Auftragskopf 15, damit jede Austrittsöffnung 12 individuell (d.h. unabhängig von den anderen) geöffnet und geschlossen werden kann.

Weitere Details werden nun anhand einer anderen Ausführungsform, die in Fig. 2 in einem Schnitt gezeigt ist, erläutert. In Fig. 2 ist ein Schnitt durch einen einzelnen Auftragskopf 15 gezeigt, bei dem der Antrieb 20 beabstandet (d.h. räumlich getrennt) angeordnet ist. Der Auftragskopf 15 umfasst gemäß Erfindung pro Antrieb 20 einen Hebelarm 30, dessen erstes Extremalende 31 beweglich an einem rückwärtigen Ende 14 der Düsennadel 11 befestigt ist und dessen zweites Extremalende 32 mit dem Antrieb 20 verbunden ist. Es kommt eine Membranaufhängung 33 mit einer Membrane 34 zum Einsatz, wobei der Hebelarm 30 sich durch die Membrane 34 der Membranaufhängung 33 hindurch erstreckt. Die Membranaufhängung 33 dient dazu den Hebelarm 30 beweglich mit dem Auftragskopf 15 zu verbinden. Zusätzlich dient die Membranaufhängung 33 als Dichtung, um ein Austreten des fließfähigen Mediums M aus der Düsenkammer 10 zu verhindern. D.h., die Membrane 34, respektive die Membranaufhängung 33 hat eine Doppelfunktion.

Folgende weitere Details zeichnen diese Ausführungsform aus. Die Düsenkammer 10 ist so ausgeführt, dass in ihrem unteren Bereich nahe der Austrittsöffnung 12 ein Anschlagpunkt 17, respektive eine Anschlagfläche für die Spitze 18 der Düsennadel 11 vorgesehen ist. In Fig. 2 ist die Düsennadel 11 in der Verschlussstellung gezeigt, d.h. die Spitze 18 der Düsennadel 11 sitzt dicht am Anschlagpunkt 17 und es kann kein Medium M durch die Austrittsöffnung 12 austreten. Sobald durch die Öffnungsbewegung P die Düsennadel 11 angehoben wird, wird die Austrittsöffnung 12 freigegeben und es kann Medium M austreten.

Die Düsennadel 11 ist im Bereich des rückwärtigen Endes 14 beweglich mit dem Hebelarm 30 verbunden. Die Düsennadel 11 "baumelt" quasi in der Düsenkammer 10. Dadurch, dass die Düsenkammer 10 im unteren Bereich (nahe des Anschlagpunktes 17) konisch rotationssymmetrisch ausgeführt ist, wird die Düsennadel 11 bei einer Abwärtsbewegung zentriert geführt. Zusätzlich trägt das Medium M, das vom Zufuhrkanal 13 her durch die Düsenkammer 11 in Richtung Austrittsöffnung 12 strömt, zu einer Stabilisierung, respektive Selbszentrierung der Düsennadel 11 bei.

Der Hebelarm 30 ist hier so ausgeführt, dass er einen flachen, rechteck- oder streifenförmigen Stab umfasst, der hier mit Löchern 39 versehen ist. Diese Löcher 39 dienen dazu den Stab leichter zu machen, um die zu beschleunigende Masse zu reduzieren. Außerdem erlauben die Löcher 39 ein Verschieben des Ansatzpunktes A des Antriebs 20. Wenn also der effektive Hebelarm verlängert werden soll, so kann der Antrieb 20 (respektive der Ansatzpunkt A) weiter in Richtung des zweiten Extremalendes 32 verschoben werden und umgekehrt. Im gezeigten Beispiel sitzt der Antrieb 20 fast am Extremalende 32, d.h. der effektive Hebelarm ist relativ groß. Umso näher der Antrieb 20 (respektive der Ansatzpunkt A) in Richtung der Membranaufhängung 33 verlagert wird, umso kürzer wird der effektive Hebelarm.

Um den Hebelarm 30 in der Membranaufhängung 33 lagern oder halten zu können, ist bei der gezeigten Ausführungsform ein zylindrischer Stab 40 am Hebelarm 30 vorgesehen. Dieser zylindrische Stab 40 klemmt oder spannt die Membrane 34 ein und schafft somit eine Aufhängung des Hebelarms 30 an der Membrane 34. Details einer beispielhaften Anordnung sind der Fig. 4 zu entnehmen.

In den Figuren 2 und 4 ist weiterhin zu erkennen, dass die Membrane 34 einen oder zwei Dichtungsringe 35 umfassen kann, die es ermöglichen die Membrane 34 elastisch in dem Auftragskopf 15 einzuspannen. Zum Zweck der Einspannung kann der Auftragskopf 15 ein abnehmbares Teil oder Deckel (nicht im Detail gezeigt) umfassen. Wenn dieses Teil oder dieser Deckel abgenommen wird, kann die Membrane 34 samt den Dichtungsringen 35 eingelegt werden. Dann wird das besagte Teil oder der Deckel wieder befestigt und die Membrane 34 ist eingespannt.

In Fig. 4 ist zu erkennen, dass rückwärtig von der Membrane 34, d.h. auf derjenigen Seite, die von der Düsenkammer 10 abgewandt ist, eine optionale Druckstütze 38 vorgesehen ist, die als mechanischer Anschlag für die Membrane 34 dient. Durch diese bevorzugte Ausführungsform wird ein Überdehnen der Membrane 34 bei einem Überdruck in der Düsenkammer 10 verhindert. Die Membrane 34 ist vorzugsweise so ausgelegt und angeordnet, dass sie nur auf Biegung beansprucht wird, was die Lebensdauer erhöht.

Vorzugsweise kommt bei den verschiedenen Ausführungsformen eine metallische Membrane 34 zum Einsatz, die besonders für Wechsellast mit hoher Frequenz geeignet ist.

Weiterhin ist in Figuren 2 und 4 zu erkennen, dass eine Gegenbewegung P1, die von dem Antrieb 20 verursacht wird, eine entgegengesetzte Öffnungsbewegung P der Düsennadel 11 verursacht.

In Fig. 3A sind Details einer Ausführungsform einer Membrane 34 gezeigt. Die Membrane 34 umfasst Schlitze 36, um die Elastizität zu erhöhen. Außerdem ist eine Zentralöffnung 37 vorgesehen, durch die hindurch der Hebelarm 30 im montierten Zustand verläuft. Die Lage des/der Dichtringe 35 ist in Fig. 3A angedeutet.

Durch die spezielle Anordnung der Schlitze 36, die nahezu einen kompletten Kreis definieren, ergeben sich zwei kleine Stege 42 bei der Position 3 Uhr und 9 Uhr. Diese beiden kleinen Stege 42 ermöglichen ein Verbiegen des inneren Teils 41 (d.h. desjenigen kreisförmigen Bereichs 41 der Membrane 34, der von den Schlitze 36 in radialer Richtung nach aussen abgegrenzt wird) der Membrane 34. Die beiden kleinen Stege 42 mit dem inneren Teil 41 der Membrane 34 definieren quasi eine virtuelle Schwenkachse VA. Diese virtuelle Schwenkachse VA ist in Fig. 3 durch einen punkt-strichlierte Linie dargestellt.

In Fig. 3B sind Details einer Ausführungsform einer Membranaufhängung 33 gezeigt. Hier ist die Befestigung des Hebelarms 30 an der Membrane 34 zu erkennen. Diese Befestigung erfolgt durch den Stab 40, wie beschrieben. In der gezeigten Ausführungsform ist der Stab 40 innen hohl, um das Gewicht zu reduzieren. Damit kein Medium M durch das Innere des Stabes 40 hindurch austreten kann, kann der Stab 40 an beiden Enden z.B. Kappen 43 oder Dichtelemente aufweisen. Die Lage der virtuellen Schwenkachse VA ist auch in Fig. 3B angedeutet. Die in Fig. 3B gezeigten Details lassen sich auf alle Ausführungsformen anwenden.

Fig. 5 zeigt Details einer weiteren Ausführungsform der Erfindung. Die Anordnung der Elemente ist hier anders gewählt, aber die Funktion ist dieselbe. Eine Linearbewegung des Antriebs 20 wird in eine Öffnungsbewegung der Düsennadel 11 im Inneren des Auftragskopfes 15 übersetzt.

Als Antrieb 20 eignet sich bei den verschiedenen beschriebenen Ausführungsformen ein
- elektro-magnetischer oder
- pneumatischer oder
- piezo-elektrischer Antrieb,
der mit der gewünschten Frequenz eine entsprechende Linearbewegung P1 (Auf- und Abbewegung) erzeugt, die durch den effektiv wirksamen Hebelarm 30 eine Unter- oder Übersetzung an die Düsennadel 11 weitergibt und dort die Linearbewegung P hervor ruft.

Besonders bewährt hat sich ein elektro-magnetischer Antrieb 20, der nach dem Prinzip eines Voice-Coil Motors oder einer Lorentz-Spule aufgebaut ist. Als effektive Übersetzung eignet sich besonders eine 1:1 1 Übersetzung. Ein Voice-Coil Motor oder eine Lorentz-Spule kann bei allen Ausführungsformen zum Einsatz kommen.

Der Hub im Bereich der Düsenspitze 18 beträgt vorzugsweise zwischen 0,1 mm und 1 mm. Bei einer 1:1 Übersetzung muss der Antrieb 20 also eine entsprechend entgegengesetzt gerichtete Bewegung P1 mit einem Hub von 0,1 mm bis 1 mm machen.

Bei einer geeigneten Ansteuerung des Antriebs 20 z.B. über ein Treibermodul 21, das in der Nähe des Antriebs 20 angeordnet sein kann, wie in Fig. 5 beispielhaft angedeutet, kann das Bewegungsverhalten der Düsennadel 11 eingestellt oder gar geregelt werden. Auf Wunsch kann ein geeignetes Bewegungsprofil hinterlegt werden, damit die Düsennadel 11 abgebremst wird, kurz bevor sie auf den Anschlagpunkt 17 auftrifft. Diese Maßnahme erhöht die Lebensdauer der Düsennadel 11 und des Auftragskopfes 15. Ein entsprechendes Treibermodul 21 kann bei allen Ausführungsformen zum Einsatz kommen.

Umso größer die Übersetzung gewählt wird, umso genauer lässt sich die Düsennadel 11 bewegen, weil eine große Bewegung P1 des Antriebs 20 in eine kleine Bewegung P der Düsennadel 11 übersetzt wird. Ein Nachteil einer solchen großen Übersetzung ist aber die verlängerte Wegstrecke, die antriebsseitig zurückgelegt werden muss. Dadurch reduziert sich die erzielbare Frequenz, respektive der Maximaltakt der Öffnungs- und Schliessbewegung der Düsennadel 11.

In einer bevorzugten Ausführungsform ist auf der Antriebseite eine intelligente Ansteuerung (z.B. in Form der Treibermoduls 21) des Antriebs 20 so ausgelegt, dass der Strom, der in den Antrieb 20 eingespeist wird, beobachtet wird. Wenn sich der Strom erhöht, dann ist dies ein Zeichen dafür, dass die Düsennadel 11 am Anschlagpunkt 17 ansteht. Durch eine intelligente Steuerung kann eine schleichende Anpassung des im Treibermodul 21 hinterlegten Bewegungsprofils vorgenommen werden, die eine Abnützung der Nadelspitze 18 dadurch ausgleicht, dass die Bewegung P1 auf der Antriebsseite sukzessive vergrößert wird, wenn das Stromsignal anzeigt, dass die Stromerhöhung gegenüber früher erst später eintritt. Das spätere Eintreten einer Stromerhöhung bedeutet nämlich, dass die Nadelspitze 18 später als bisher am Anschlagpunkt 17 ansteht. Dies ist ein Zeichen für eine Abnützung. Der Einsatz einer solchen intelligenten Ansteuerung (z.B. in Form der Treibermoduls 21) erhöht die Lebensdauer des Auftragskopfes 15, da die Düsennadel 11 erst später ausgetauscht werden muss.

In einer bevorzugten Ausführungsform wird auf der Antriebseite eine intelligente Ansteuerung (z.B. in Form der Treibermoduls 21) des Antriebs 20 so ausgelegt, dass die Bewegung der Düsennadel 11 gemäß eines vorgegebenen Bewegungsprofils geregelt ist. Die Schaltzeiten und der Hub der Düsennadel 11 können überwacht werden und das Auftragsbild des Auftragskopfes 15 kann durch diese Steuerung automatisch korrigiert werden.

Vorzugsweise befindet sich das Treibermodul 21 direkt an jedem Antrieb 20 so, dass der Antrieb 20 direkt mit einem 24 VDC Signal (auch direkt von einer SPS) angesteuert werden kann. Dies hat den Vortei, dass jeder Auftragskopf 15 individuell angesteuert werden kann. Ein entsprechendes Treibermodul 21 kann bei allen Ausführungsformen zum Einsatz kommen.

In einer bevorzugten Ausführungsform wird auf der Antriebseite eine intelligente Ansteuerung des Antriebs 20 so ausgelegt, dass Fehler-, Warnungen, Service- oder Wartungsanzeigen ausgegeben werden. Dieser Ansatz kann bei allen Ausführungsformen zum Einsatz kommen.

Es ist ein Vorteil der Erfindung, dass eine räumliche thermische Trennung (siehe z.B. Fig. 5) zwischen Antrieb 20 und dem Teil des Auftragskopfes 15 möglich ist, der vom Medium M durchströmt wird. Besonders bei warmem oder heißem Medium M reduzieren sich dadurch die Probleme, die auf der Antriebsseite ansonsten durch die große Temperatur verursacht werden können.

Vorzugsweise wird die thermische Trennung zwischen Antrieb 20 und Auftragskopf 15 ohne Schraubverbindung gelöst, wie in Fig. 6A und der Ausschnittsvergrösserung 6B zu erkennen ist.
Auf den Auftragskopf 15 wird eine Isolationsplatte 44 aufgelegt. Die Isolationsplatte 44 ist auf der Auftragskopfseite mit zwei Positionierbolzen 45 und auf der Antriebsseite mit vier Distanz-/Positionierbolzen 46 ausgebildet. Die Fixierung von Auftragskopf 15 und Antrieb 20 erfolgt über zwei Seile 47 (vorzugsweise Stahlseile). Vorzusgweise wird ein nicht wärmeleitendes Seil 47 eingesetzt. Die Seile 47 sind im Auftragskopf 15 an den Punkten X1 fixiert und werden im Antrieb 20 durch eine Spannvorrichtung 48 gespannt. Durch diese Anordnung ist der Auftragskopf 15 und der Antrieb 20 idealerweise über keine metallische Verbindung befestigt (in der vorliegenden Anordnung lediglich durch zwei dünne Seile 47).

### Bezugszeichenliste

- Düsenkammer: 10
- Düsennadel: 11
- Austrittsöffnung: 12
- Zufuhrkanal: 13
- rückwärtigen Ende der Düsennadel 11: 14
- Auftragskopf: 15
- Zufuhrleitung: 16
- Anschlagpunkt: 17
- Spitze: 18

- Antrieb: 20
- Treibermodul: 21

- Hebelarm: 30
- erstes Extremalende: 31
- zweites Extremalende: 32
- Membranaufhängung: 33
- Membrane: 34
- Dichtring: 35
- Schlitze: 36
- Zentralöffnung: 37
- Druckstütze: 38
- Löcher: 39
- zylindrischer Stab: 40
- innerer Teil der Membrane 34: 41
- Stege: 42
- Kappen: 43
- Isolationsplatte: 44
- Positionierbolzen: 45
- Distanz-/Potitionierbolzen: 46
- Seile: 47
- Spannvorrichtung: 48

- Auftragsvorrichtung: 100

- Ansatzpunkt: A
- Papierbahn: K
- fließfähigen Medium: M
- Bewegungsrichtung: V
- Virtuelle Achse: VA
- Öffnungsbewegung: P
- Gegenbewegung: P1
- Punkte: X1

## Patentansprüche

1. Auftragskopf (15) zum Abgeben eines fließfähigen Mediums (M), mit
- einer Düsenkammer (10) im Inneren des Auftragskopfes (15),
- einer Düsennadel (11), die im Inneren der Düsenkammer (10) bewegbar gelagert ist, wobei sie durch eine Öffnungsbewegung (P) der Düsennadel (11) eine Austrittsöffnung (12) freigibt,
- einem Zufuhrkanal (13), der mit der Düsenkammer (10) verbunden und mit einer Zufuhrleitung (16) strömungstechnisch verbindbar ist, um das fließfähige Medium (M) in die Düsenkammer (10) einbringen zu können,
- einem Antrieb (20) zum Erzeugen der Öffnungsbewegung (P) der Düsennadel (11),
**dadurch gekennzeichnet, dass** der Auftragskopf (15) umfasst:
- einen Hebelarm (30), dessen erstes Extremalende (31) beweglich an einem rückwärtigen Ende (14) der Düsennadel (11) befestigt ist und dessen zweites Extremalende (32) mit dem Antrieb (20) verbunden ist,
- eine Membranaufhängung (33) mit einer Membrane (34), wobei
o der Hebelarm (30) sich durch die Membrane (34) der Membranaufhängung (33) hindurch erstreckt,
o die Membranaufhängung (33) dazu dient den Hebelarm (30) beweglich mit dem Auftragskopf (15) zu verbinden, und
o die Membranaufhängung (33) als Dichtung dient, um ein Austreten des fließfähigen Mediums (M) aus der Düsenkammer (10) zu verhindern.

2. Auftragskopf (15) nach Anspruch 1, **dadurch gekennzeichnet, dass** die Membranaufhängung (33) zusätzlich zu der Membrane (34) mindestens einen Dichtring (35) umfasst, der als Dichtung und zum elastischen Einspannen der Membrane (34) in dem Auftragskopf (15) dient.

3. Auftragskopf (15) nach Anspruch 1 oder 2, **dadurch gekennzeichnet, dass** es sich bei der Membrane (34) um eine metallische Membrane (34) handelt.

4. Auftragskopf (15) nach Anspruch 1, 2 oder 3, **dadurch gekennzeichnet, dass** die Membrane (34)
- Schlitze (36) ausweist, um die Elastizität zu erhöhen, und
- eine Zentralöffnung (37) aufweist, durch die hindurch der Hebelarm (30) im montierten Zustand verläuft.

5. Auftragsvorrichtung (100) zum Abgeben eines fließfähigen Mediums (M), mit
- einer Zufuhrleitung (16) für fließfähiges Medium (M),
- einem Auftragskopfes (15) mit innenliegender Düsenkammer (10),
- einer Düsennadel (11), die im Inneren der Düsenkammer (10) bewegbar gelagert ist, wobei sie durch eine Öffnungsbewegung (P) der Düsennadel (11) eine Austrittsöffnung (12) freigibt,
- einem Zufuhrkanal (13), der mit der Düsenkammer (10) und der Zufuhrleitung (16) strömungstechnisch verbunden ist, um das fließfähige Medium (M) in die Düsenkammer (10) einbringen zu können,
- einem Antrieb (20) zum Erzeugen der Öffnungsbewegung (P) der Düsennadel (11),
**dadurch gekennzeichnet, dass** die Auftragsvorrichtung (100) umfasst:
- einen Hebelarm (30), dessen erstes Extremalende (31) im Inneren des Auftragskopfes (15) beweglich an einem rückwärtigen Ende (14) der Düsennadel (11) befestigt ist und dessen zweites Extremalende (32) mit dem Antrieb (20) verbunden ist,
- eine Membranaufhängung (33) im oder am Auftragskopf (15) mit einer Membrane (34), wobei
o der Hebelarm (30) sich durch die Membrane (34) der Membranaufhängung (33) hindurch erstreckt,
o die Membranaufhängung (33) dazu dient den Hebelarm (30) beweglich mit dem Auftragskopf (15) zu verbinden, und
o die Membranaufhängung (33) als Dichtung dient, um ein Austreten des fließfähigen Mediums (M) aus der Düsenkammer (10) zu verhindern.

6. Auftragsvorrichtung (100) nach Anspruch 5, **dadurch gekennzeichnet, dass** die Membranaufhängung (33) zusätzlich zu der Membrane (34) mindestens einen Dichtring (35) umfasst, der als Dichtung und zum elastischen Einspannen der Membrane (34) in dem Auftragskopf (15) dient.

7. Auftragsvorrichtung (100) nach Anspruch 5 oder 6, **dadurch gekennzeichnet, dass** es sich bei der Membrane (34) um eine metallische Membrane (34) handelt.

8. Auftragsvorrichtung (100) nach Anspruch 5, 6 oder 7, **dadurch gekennzeichnet, dass** die Membrane (34)
- Schlitze (36) ausweist, um die Elastizität zu erhöhen, und
- eine Zentralöffnung (37) aufweist, durch die hindurch der Hebelarm (30) im montierten Zustand verläuft.

9. Auftragsvorrichtung (100) nach Anspruch 5, 6, 7 oder 8, **dadurch gekennzeichnet, dass** der Auftragskopf (15) auf derjenigen Seite der Membrane (34), die von der Druckkammer (10) abgewandt ist, eine Druckstütze (38) aufweist.

10. Auftragsvorrichtung (100) nach einem der vorhergehenden Ansprüche 5 bis 9, **dadurch gekennzeichnet, dass** ein
- elektro-magnetischer oder
- pneumatischer oder
- piezo-elektrischer Antrieb
als Antrieb (20) dient.

11. Auftragsvorrichtung (100) nach einem der vorhergehenden Ansprüche 5 bis 10, **dadurch gekennzeichnet, dass** der Auftragskopf (15) und der Antrieb (20) thermisch entkoppelt sind.
